# EUROPÄISCHE PATENTSCHRIFT

(11) **EP 0 070 400 B1**
(45) Veröffentlichungstag und Bekanntmachung des Hinweises auf die Patenterteilung: **12.03.1986**
(21) Anmeldenummer: 82105440.0
(22) Anmeldetag: 22.06.1982
(51) Int. Cl.: B25B 5/16

(54) **Schraubzwinge**
Clamp
Etau

(30) Priorität: 16.07.1981 DE 3128023
(43) Veröffentlichungstag der Anmeldung: 26.01.1983
(73) Patentinhaber: Bessey & Sohn GmbH. & Co., D-7000 Stuttgart 61 (DE)
(72) Erfinder: Klimach, Horst, Ing. grad., D-7129 Ilsfeld-Auenstein (DE); Rösch, Hans, D-7121 Gemmrigheim (DE)
(74) Vertreter: Hoeger, Stellrecht & Partner

## Beschreibung

Die Erfindung betrifft eine flächig spannende Schraubzwinge mit einer Führungsschiene, an der ein sich quer zu ihr erstreckender Festbügel angeordnet sowie ein hierzu ungefähr paralleler Gleitbügel verschiebbar geführt ist, mit einem Muttergewinde für eine ungefähr parallel zur Führungsschiene verlaufende Schraubspindel in einem ersten der beiden Bügel, insbesondere dem Gleitbügel, sowie mit zwei Spannflächenschuhen, von denen der eine am zweiten der beiden Bügel und der andere an einer auf der Schraubenspindel insbesondere drehbar angebrachten, tellerförmigen Kappe mit einander zugewandten Spannflächen und um zur Ebene der beiden Bügel senkrechte Achsen kippbar angeordnet ist. Derartige Schraubzwingen werden auch als Flächenspanner bezeichnet.

Bei einer bekannten Schraubzwinge der eingangs erwähnten Art (BESSEY-Flächenspanner der Firma Bessey & Sohn GmbH & Co.) weist der am Festbügel mit Hilfe von Langlöchern angelenkte Spannflächenschuh ein T-Profil mit längsgeteiltem Mittelsteg zum Umfassen des Festbügels auf, während der andere Spannflächenschuh eine wannen- oder trogförmige Gestalt besitzt, mit dem Boden dieser Wanne auf einer auf der Schraubspindel mittels einer Art Kugelgelenk drehbar angebrachten, tellerförmigen Kappe aufliegt und diese übergreift sowie mit einer Öffnung im Wannenboden an der diese Öffnung durchgreifenden Führungsschiene gehalten wird. Um diesen Spannflächenschuh gegen ein Abheben von der Schraubspindelkappe zu sichern, weisen die Seitenwände der Wanne am Übergang zum Wannenboden jeweils eine Längsnut auf, in die einander gegenüberliegende Randbereiche der Schraubspindelkappe eingreifen. Bei den beiden Spannflächenschuhen handelt es sich um Metallgussteile, die noch nachbearbeitet werden müssen. Die bekannte Schraubzwinge ist zwar äusserst stabil und robust, aber auch teuer in ihrer Herstellung.

Der Erfindung lag deshalb die Aufgabe zugrunde, die bekannte flächig spannende Schraubzwinge unter Beibehaltung ihrer funktionellen Eigenschaften so zu verändern, dass sie sich billiger herstellen lässt, und ausgehend von einer Schraubzwinge der eingangs erwähnten Art kann diese Aufgabe erfindungsgemäss dadurch gelöst werden, dass die beiden Spannflächenschuhe ein Blechteil sowie eine dieses aufnehmende, die jeweilige Spannfläche bildende Kunststoffschale aufweisen und dass das Blechteil des einen Spannflächenschuhs eine Öffnung zum Anlenken am zweiten Bügel, insbesondere dem Festbügel, und das Blechteil des anderen Spannflächenschuhs mindestens einen Schlitz zum Einschieben eines Randbereichs der Kappe aufweist. Während das Blechteil zumindest im wesentlichen die erforderliche Festigkeit gewährleistet, lässt sich mit der Kunststoffschale einfach und ohne Nacharbeiten dem Spannflächenschuh die gewünschte Aussenform geben. Ausserdem lassen sich in dem Blechteil die Öffnungen zum Anlenken des einen Spannflächenschuhs am Festbügel bzw. der Schlitz zum Sichern des Spannflächenschuhs an der Schraubspindelkappe schon beim Ausstanzen der Blechteile ohne Mehraufwand herstellen. Bei der erfindungsgemässen Schraubzwinge bestehen also die Spannflächenschuhe aus einem einfachen Stanz-Biegeteil aus Blech und einer Schutzschicht oder einem separat hergestellten Kunststoffteil, so dass die teueren und noch nachzubearbeitenden Metallgussteile der bekannten Schraubzwinge entfallen.

Das Blechteil könnte in eine Kunststoff-Spritzgussform eingelegt und mit dem die Kunststoffschale bildenden Material zumindest teilweise umspritzt werden. Einfacher ist es jedoch, wenn Blechteil und Kunststoffschale getrennt voneinander hergestellt und so ausgebildet werden, dass sich die Kunststoffschale auf das Blechteil aufstecken lässt. Eine solche Kunststoffschale kann dann auch durch eine einfache Rast- oder Schnappverbindung auf dem Blechteil gesichert werden.

Da die Spannflächen eine gewisse Mindestlänge aufweisen müssen, empfiehlt es sich im Hinblick auf die erwünschte Stabilität der Spannflächen, dem Blechteil zumindest über einen Teil seiner Länge einen U-förmigen Querschnitt zu verleihen, so dass das am zweiten Bügel angelenkte Blechteil diesen Bügel umfassen und in seinen beiden Seitenwänden mit Löchern für einen Anlenkbolzen versehen werden kann; bei dieser Ausführungsform stützen die Blechteil-Seitenwände die Längskantenbereiche der Spannflächen ab. Verleiht man auch dem Blechteil des an der Schraubspindelkappe anzubringenden Spannflächenschuhs aus Stabilitätsgründen zumindest über einen Teil seiner Länge einen U-förmigen Querschnitt, so empfiehlt es sich, die Blechteil-Seitenwände am Übergang zum Boden des Blechteils mit zu letzterem parallelverlaufenden, ungleich langen Schlitzen zum Einschieben einander gegenüberliegender Randbereiche der Kappe zu versehen, wobei die letztere in den Schlitzen durch die Kunststoffschale gesichert ist. Die Länge dieser Schlitze wird so bemessen, dass die Schraubspindelkappe beim Anbringen des Blechteils an der Schraubspindel so weit in den längeren Schlitz eingeschoben werden kann, bis sie sich gegen den Boden des Blechteils anlegen lässt, worauf der Kappenrand auch in den anderen Schlitz eingeschoben und das Blechteil dadurch an der Kappe gesichert wird, dass man die Kunststoffschale auf das Blechteil aufsetzt.

Während bei der bekannten Schraubzwinge die beiden Spannflächenschuhe unterschiedlich ausgebildet sind und schon deshalb hohe Herstellungskosten zur Folge haben, ermöglicht es die Erfindung ohne weiteres, die beiden Spannflächenschuhe wie bei einer besonders bevorzugten Ausführungsform identisch auszubilden, da es beim Stanzen der Blechteile keinerlei Mehrkosten verursacht, sowohl die Löcher zum Anlenken des einen Spannflächenschuhs am Festbügel als auch die Schlitze zur Montage des anderen Spannflächenschuhs an der Schraubspindelkappe herzustellen, so dass ein und dasselbe Blechteil für beide Spannflächenschuhe verwendet werden kann, und auch die Kunststoffschale lässt sich ohne weiteres so ausbilden, dass sie für beide Spannflächenschuhe geeignet ist.

Um die Spannflächenschuhe mit ihrem der Führungsschiene zugewandten Ende zu zentrieren und bei dem an der Schraubspindelkappe angebrachten Spannflächenschuh ein Verdrehen zu verhindern, empfiehlt es sich, die Spannflächenschuhe an ihrem einen Ende mit einer randoffenen Ausnehmung zur Bildung einer die Führungsschiene umfassenden Gabel zu versehen. Diese Massnahme ermöglicht es auch, die Kunststoffschale eines Spannflächenschuhs nach der Montage seines Blechteils einfach in Längsrichtung des letzteren auf dieses aufzuschieben. Zur Positionierung eines Spannflächenschuhs in Querrichtung relativ zum Festbügel bzw. der Führungsschiene kann man aber auch Distanzrippen am Blechteil und/oder an der Kunststoffschale vorsehen.

Damit Fasen oder Kuppen des Anlenkbolzens für den einen Spannflächenschuh keinen Verlust an tragender Fläche zwischen Blechteil und Anlenkbolzen zur Folge haben, sind bei einer bevorzugten Ausführungsform an der Innenseite der Seitenwände der Kunststoffschale an diese Distanzrippen zur Bildung seitlicher Zwischenräume zwischen Blechteil und Kunststoffschale angeformt, so dass die diese Fasen oder Kuppen bildenden Enden des Anlenkbolzens in diese Zwischenräume hineinragen können und streng zylindrische Bereiche des Anlenkbolzens gegen das Blechteil anliegen.

Auch bei der erfindungsgemässen Schraubzwinge gestattet es die übliche kugelgelenkartige Verbindung zwischen Schraubspindel und Schraubspindelkappe, dass sich der an letzterer angebrachte Spannflächenschuh kippen lässt, beispielsweise um Werkstücke mit einem keilartigen Querschnitt flächig spannen zu können.

Weitere Merkmale, Vorteile und Einzelheiten der Erfindung ergeben sich aus den beigefügten Ansprüchen und/oder aus der nachfolgenden Beschreibung sowie der beigefügten zeichnerischen Darstellung einer bevorzugten Ausführungsform der erfindungsgemässen Schraubzwinge; in der Zeichnung zeigen:
Fig. 1 eine Seitenansicht der Schraubzwinge, wobei die Kunststoffschale des am Festbügel angelenkten Spannflächenschuhs in Längsrichtung aufgeschnitten wurde;
Fig. 2 einen Längsschnitt durch den am Festbügel angelenkten Spannflächenschuh, wobei Festbügel und Führungsschiene lediglich strichpunktiert angedeutet wurden;
Fig. 3 eine Draufsicht auf die in Fig. 2 gezeigten Teile;
Fig. 4 einen Schnitt durch die in Fig. 2 gezeigten Teile nach der Linie 4-4 in Fig. 2;
Fig. 5 eine Seitenansicht des Blechteils des erfindungsgemässen Spannflächenschuhs, wobei die Enden des Blechteils im Schnitt dargestellt wurden;
Fig. 6 eine Draufsicht auf das Blechteil, wobei der rechte Bereich jedoch bis zu den Schlitzen für die Schraubspindelkappe weggebrochen wurde;
Fig. 7 einen Schnitt nach der Linie 7-7 in Fig. 5;
Fig. 8 eine Seitenansicht der Kunststoffschale des erfindungsgemässen Spannflächenschuhs, wobei die Enden dieser Kunststoffschale im Schnitt dargestellt sind;
Fig. 9 eine Draufsicht auf die Kunststoffschale;
Fig. 10 einen Schnitt nach der Linie 10-10 in Fig. 8 und
Fig. 11 einen Schnitt nach der Linie 11-11 in Fig. 9.

Die in Fig. 1 gezeigte Schraubzwinge besteht aus einer Führungsschiene 10, an die in üblicher Weise ein Festbügel 12 angeformt ist, sowie aus einem in ebenfalls bekannter Weise auf der Führungsschiene 10 längsverschiebbar geführten Gleitbügel 14, der in seinem freien Ende ein Muttergewinde für eine mit einem Handgriff 18 und einer Kappe 20 versehene Schraubspindei 16 aufweist. Wie bei den einfachen bekannten Schraubzwingen besitzt die Schraubspindel 16 oben einen in Fig. 1 nicht gezeigten Kugelkopf, den die Kappe 20 formschlüssig umgreift, so dass sie mit der Schraubspindel 16 kugelgelenkartig verbunden ist.

Erfindungsgemäss besitzt die Schraubzwinge nun zwei identische Spannflächenschuhe 22 und 24, deren Form und Aufbau noch näher erläutert werden wird und von denen der obere mit einem Stift 26 am Festbügel 12 angelenkt ist, während der untere Spannflächenschuh 24 in noch zu beschreibender Weise mit der Kappe 20 der Schraubspindel 16 verbunden ist. Deshalb können die Spannflächenschuhe 22 und 24 beide in begrenztem Umfang um zur Zeichnungsebene der Fig. 1 senkrechte Achsen relativ zur Führungsschiene 10 bzw. zum Festbügel 12 gekippt werden und sich so der Form zu spannender Gegenstände anpassen. Ebenso ist erwünscht, dass zumindest der an der Kappe 20 angebrachte Spannflächenschuh 24 in begrenztem Umfang um eine in der Zeichnungsebene der Figur 1 liegende, horizontale Achse kippen kann, um sich den zu spannenden Werkstücken anpassen zu können.

Anhand der Fig. 5 bis 11 sollen nun zunächst Aufbau und Gestaltung der identisch ausgebildeten Spannflächenschuhe beschrieben werden.

Tragender Bestandteil eines jeden der Spannflächenschuhe ist ein in den Fig. 5 bis 7 gezeigtes Blechteil 30, welches erfindungsgemäss überall einen im wesentlichen U-förmigen Querschnitt mit einem Boden 32 und Seitenwänden 34, 36 besitzt. Die letzteren weisen vorn jeweils eine Rastnase 38 sowie am Übergang zum Boden 32 einen Schlitz 40 bzw. 42 auf, wobei diese Schlitze ungleich lang sind, wie die Fig. 6 erkennen lässt. Erfindungsgemäss ist der kürzere der beiden Schlitze, nämlich der Schlitze 42, gerade so lang, dass bei auf dem Boden 32 aufliegender Kappe 20 deren Rand so weit in den Schlitz 42 eingeschoben werden kann, dass er mit der Aussenseite des Blechteils 30 bündig abschliesst oder über dieses nur geringfügig übersteht. Andererseits wird erfindungsgemäss der Schlitz 40 so lang gewählt, dass die Kappe 20 gemäss Fig. 5 von oben schräg zwischen die Seitenwände 34, 36 eingeführt und dann so weit in den Schlitz 40 eingeschoben werden kann, dass sich der gegenüberliegende Randbereich der Kappe 20 der Seitenwand 36 entlang bis auf das Niveau des Schlitzes 42 absenken lässt; durch Einschieben des Randbereichs der Kappe 20 in den Schlitz 42 lässt sich die Kappe dann in die in Fig. 6 strichpunktiert dargestellte Position bringen. Erwähnenswert ist noch, dass die Höhe der Schlitze 40 und 42 der Dicke des Randbereichs der Kappe 20 entspricht oder geringfügig grösser als die Kappendicke ist.

An dem gemäss den Fig. 5 und 6 linken Ende des Blechteils 30 besitzt dessen Boden einen Ausschnitt 44 zum Aufschieben der Spannflächenschuhe auf die Führungsschiene 10, so wie sich dies aus Fig. 1 ergibt. Um nun die Spannflächenschuhe in Querrichtung bezüglich der in Fig. 6 strichpunktiert angedeuteten Führungsschiene 10 noch besser zu positionieren, sind aus dem Boden 32 des Blechteils 30 Rippen 46 hochgebogen, die gegen die Seitenflächen der Führungsschiene 10 anliegen.

Nach einem weiteren Merkmal der Erfindung verjüngen sich die Seitenwände 34 und 36 des Blechteils 30 in Richtung auf die Führungsschiene, um ein relativ starkes Kippen des unteren Spannflächenschuhs 24 trotz des Gleitbügels 14 zu ermöglichen (s. Fig. 1).

Eine in den Fig. 8 bis 11 gezeigte Kunststoffschale 50 gibt den Spannflächenschuhen 22, 24 die gewünschte äussere Gestalt; selbstverständlich kann sie teilweise auch eine tragende Funktion übernehmen. Auch diese Kunststoffschale besitzt erfindungsgemäss über ihre ganze Länge einen U-förmigen Querschnitt mit einem Boden 52 und Seitenwänden 54, 56, jedoch wird das U-Profil vorn durch eine Stirnwand 58 und oben teilweise durch eine Wand 60 geschlossen. Zweckmässigerweise handelt es sich bei der Kunststoffschale 50 um ein Spritzgussteil.

Auch der Boden 52 der Kunststoffschale 50 besitzt einen Ausschnitt 62 zum teilweisen, gabelartigen Umfassen der Führungsschiene 10, und um die Kunststoffschale und damit den betreffenden Spannflächenschuh im vorderen Bereich des Festbügels 12 gegenüber diesem in Querrichtung in der gewünschten Weise zu positionieren, sind angespritzte Rippen 64 vorgesehen, die gegen die Seitenflächen des Festbügels 12 anliegen. Diese Rippen erstrecken sich so weit in Richtung auf den Ausschnitt 62, dass sie unter Berücksichtigung des Durchmessers der Kappe 20 den Spannflächenschuh 24 auch an der Kappe zentrieren können. Deshalb sind sie auch vorn abgeschrägt (siehe Figur 9). Schliesslich sind erfindungsgemäss Distanzrippen 66 an die Innenseite der Seitenwände 54, 56 angeformt. Die Wand 60 besitzt einen Ausschnitt 68 für den Durchtritt der Schraubspindel 16 im Falle des unteren Spannflächenschuhs 24 (s. Fig. 1). Die Kunststoffschalen 50 der beiden Spannflächenschuhe bilden auch die Spannflächen 70. Schliesslich verjüngen sich die Seitenwände 54 und 56 in Richtung auf den Ausschnitt 62 in gleicher Weise wie die Seitenwände 34 und 36 des Blechteils 30, um so das Kippen des Spannflächenschuhs nicht zu behindern.

Erfindungsgemäss lässt sich die Kunststoffschale 50 von vorn in Längsrichtung auf das Blechteil aufschieben (s. Pfeile A in den Fig. 5 und 8), bis die Rastnasen 38 des Blechteils in entsprechende Ausnehmungen 72 im vorderen Bereich der Kunststoffschale 50 einschnappen. Das Blechteil 30 ist dann zwischen dem Boden 52, den Seitenwänden 54 und 56 sowie der oberen Wand 60 der Kunststoffschale 50 gefangen und wird gegen ein Verschieben in Längsrichtung durch die Stirnwand 58 sowie die Rastverbindung 38, 72 gesichert. Erfindungsgemäss erfolgt der Zusammenbau der Spannflächenschuhe 22, 24 jedoch erst, nachdem die Blechteile 30 am Festbügel 12 bzw. der Kappe 20 angebracht worden sind. Hierzu wird im Falle des oberen Spannflächenschuhs 22 das Blechteil 30 auf den Festbügel 12 aufgeschoben, wie dies die Fig. 1 und 2 erkennen lassen, worauf der Stift 26 durch Löcher 74 in den Blechteil-Seitenwänden 34, 36 und durch ein Loch im Festbügel 12 hindurchgeschoben wird. Durch das anschliessende Überschieben der Kunststoffschale 50 auf das Blechteil 30 wird der Stift gegen ein Herausfallen gesichert und der Spannflächenschuh 22 durch die Rippen 64 am Festbügel 12 zentrieren. Im Falle des unteren Spannflächenschuhs 24 wird zunächst das Blechteil 30 in der beschriebenen Weise auf die Kappe 20 aufgesetzt, so dass deren einander gegenüberliegende Randbereiche in die Schlitze 40 und 42 eingreifen, worauf die zugehörige Kunststoffschale 50 auf das Blechteil 30 aufgeschoben und mit diesem verrastet wird. Erfindungsgemäss sichern dann die Seitenwände 54 und 56 der Kunststoffschale 50 die Kappe 20 in den Schlitzen 40, 42 des Blechteils 30, da es die Seitenwände der Kunststoffschale 50 nicht mehr zulassen, die Kappe 20 gemäss Figur 6 weiter in den Schlitz 49 hineinzuschieben, so dass sie den Schlitz 42 verlassen könnte.

## Patentansprüche

1. Flächig spannende Schraubzwinge mit einer Führungsschiene (10), an der ein sich quer zu ihr erstreckender Festbügel (12) angeordnet sowie ein hierzu ungefähr paralleler Gleitbügel (14) verschiebbar geführt ist, mit einem Muttergewinde für eine ungefähr parallel zur Führungsschiene (10) verlaufende Schraubspindel (16) in einem ersten der beiden Bügel (12, 14), insbesondere dem Gleitbügel (14), sowie mit zwei Spannflächenschuhen (22, 24), von denen der eine (22) am zweiten (12) der beiden Bügel (12, 14) und der andere (24) an einer auf der Schraubspindel (16) insbesondere drehbar angebrachten, tellerförmigen Kappe (20) mit einander zugewandten Spannflächen (70) und um zur Ebene der beiden Bügel (12, 14) senkrechte Achsen kippbar angeordnet ist, dadurch gekennzeichnet, dass die beiden Spannflächenschuhe (22, 24) ein Blechteil (30) sowie eine dieses aufnehmende, die jeweilige Spannfläche (70) bildende Kunststoffschale (50) aufweisen und dass das Blechteil (30) des einen Spannflächenschuhs (22) eine Öffnung (74) zum Anlenken am zweiten Bügel (12) und das Blechteil (30) des anderen Spannflächenschuhs (24) mindestens einen Schlitz (40, 42) zum Einschieben eines Randbereichs der Kappe (20) aufweist.

2. Schraubzwinge nach Anspruch 1, dadurch gekennzeichnet, dass das am zweiten Bügel (12) angelenkte Blechteil (30) zumindest über einen Teil seiner Länge einen U-förmigen Querschnitt zum Umfassen des zweiten Bügels (12) aufweist und seine beiden Seitenwände (34, 36) mit Löchern (74) für einen Anlenkbolzen (26) versehen sind.

3. Schraubzwinge nach Anspruch 1, dadurch gekennzeichnet, dass das an der Kappe (20) angeordnete Blechteil (30) zumindest über einen Teil seiner Länge einen U-förmigen Querschnitt und in seinen Seitenwänden (34, 36) am Übergang zum Boden (32) des Blechteils zu diesem Boden parallel verlaufende, ungleich lange Schlitze (40, 42) zum Einschieben einander gegenüberliegender Randbereich der Kappe (20) aufweist, wobei die letztere in den Schlitzen (40, 42) durch die Kunststoffschale (50) gesichert ist.

4. Schraubzwinge nach Anspruch 3, dadurch gekennzeichnet, dass die Breite des Blechteils (30) höchstens ungefähr gleich dem Durchmesser der Kappe (20) ist.

5. Schraubzwinge nach einem oder mehreren der vorstehenden Ansprüche, dadurch gekennzeichnet, dass die Kunststoffschale (50) das Blechteil (30) seitlich übergreift.

6. Schraubzwinge nach einem oder mehreren der vorstehenden Ansprüche, dadurch gekennzeichnet, dass beide Spannflächenschuhe (22, 24) gleich ausgebildet sind.

7. Schraubzwinge nach Anspruch 6, dadurch gekennzeichnet, dass die Spannflächenschuhe (22, 24) an ihrem einen Ende eine randoffene Ausnehmung (44, 62) zur Bildung einer die Führungsschiene (10) umfassenden Gabel aufweisen.

8. Schraubzwinge nach Anspruch 7, dadurch gekennzeichnet, dass die Spannflächenschuhe (22, 24) zu beiden Seiten der Ausnehmung (44, 62) zu den Seiten der Führungsschiene (10) parallele Rippen (46) aufweisen, deren Querabstand nur geringfügig grösser als die Dicke der Führungsschiene ist.

9. Schraubzwinge nach einem oder mehreren der vorstehenden Ansprüche, dadurch gekennzeichnet, dass die Kunststoffschale (50) das Blechteil (30) teilweise umschliesst und auf dieses aufsteckbar ist.

10. Schraubzwinge nach Anspruch 9, dadurch gekennzeichnet, dass die Kunststoffschale (50) in Spannrichtung (senkrecht zum Pfeil A) oder entlang des Blechteils (30) in Richtung auf die Führungsschiene (10) auf das Blechteil aufschiebbar und mit diesem verrastbar ist.

11. Schraubzwinge nach den Ansprüchen 2 und 5, dadurch gekennzeichnet, dass die Kunststoffschale (50) an die Innenseite ihrer Seitenwände (54, 56) angeformte Distanzrippen (66) zur Bildung seitlicher Zwischenräume zwischen Blechteil (30) und Kunststoffschale aufweist, in die die Enden des Anlenkbolzens (26) hineinragen können.

12. Schraubzwinge nach einem oder mehreren der vorstehenden Ansprüche, dadurch gekennzeichnet, dass auf der von der Führungsschiene (10) abgekehrten Seite der Kunststoffschale (50) an diese Rippen (64) zur Zentrierung des Spannflächenschuhs (22 bzw. 24) am zweiten Bügel (12) oder der Kappe (20) angeformt sind.

## Revendications

1. Serre-joint à vis et à faces de serrage, comprenant une glissière (10) sur laquelle est disposé un bras fixe (12) s'étendant transversalement à la glissière et sur laquelle un bras mobile (14) à peu près parallèle au bras fixe est disposé coulissant en étant guidé, avec un filetage femelle pour une tige filetée (16) orientée à peu près parallèlement à la glissière (10) dans un premier des deux bras (12, 14), en particulier dans le bras mobile (14), ainsi qu'avec deux patins (22, 24) à faces de serrage, dont l'un (22) est disposé sur le second (12) des deux bras (12, 14) et l'autre patin (24) est disposé sur un chapeau à collerette (20) monté, en particulier rotatif, sur la tige filetée (16), de manière que les faces de serrage (70) des patins soient dirigées l'une vers l'autre et que les patins puissent basculer autour d'axes perpendiculaires au plan des deux bras (12, 14), caractérisé en ce que les deux patins (22, 24) présentent une pièce en tôle (30) et une coquille en plastique (50) recevant cette pièce et formant chaque fois la face de serrage (70), et que la pièce en tôle (30) d'un patin (22) présente une ouverture (74) pour l'attache et l'articulation sur le second bras (12) et la pièce en tôle (30) de l'autre patin (24) présente au moins une fente (40, 42) dans laquelle doit être glissée la collerette du chapeau (20).

2. Serre-joint selon la revendication 1, caractérisé en ce que la pièce en tôle (30) articulée sur le second bras (12) présente sur une partie au moins de sa longueur une section droite en U pour entourer le second bras (12) et que ses deux parois latérales (34, 36) sont pourvues de trous (74) pour un axe d'attache et d'articulation (26).

3. Serre-joint selon la revendication 1, caractérisé en ce que la pièce en tôle (30) disposée sur le chapeau (20) présente sur une partie au moins de sa longueur une section droite en U et, dans ses parois latérales (34, 36), à la transition avec le fond (32) de la pièce en tôle, des fentes (40, 42) s'étendant parallèlement à ce fond et ayant des longueurs différentes, dans lesquelles on doit faire glisser des portions opposées de la collerette du chapeau (20), ce dernier étant maintenu en place dans les fentes (40, 42) par la coquille en plastique (50).

4. Serre-joint selon la revendication 3, caractérisé en ce que la pièce en tôle (30) possède une largeur qui est tout au plus à peu près égale au diamètre du chapeau (20).

5. Serre-joint selon une ou plusieurs des revendications précédentes, caractérisé en ce que la coquille en plastique (50) recouvre la pièce en tôle (30) latéralement.

6. Serre-joint selon une ou plusieurs des revendications précédentes, caractérisé en ce que les deux patins (22, 24) sont identiques.

7. Serre-joint selon la revendication 6, caractérisé en ce que les patins (22, 24) présentent à une extrémité un évidement (44, 62) à bord ouvert pour la formation d'une fourche entourant la glissière (10).

8. Serre-joint selon la revendication 7, caractérisé en ce que les patins (22, 24) présentent, des deux côtés de l'évidement (44, 62), des nervures (46) qui sont parallèles aux côtés de la glissière (10) et dont l'écartement dans le sens transversal n'est que de peu supérieur à l'épaisseur de la glissière.

9. Serre-joint selon une ou plusieurs des revendications précédentes, caractérisé en ce que la coquille en plastique (50) entoure la pièce en tôle (30) partiellement et est emboîtable sur celle-ci.

10. Serre-joint selon la revendication 9, caractérisé en ce que la coquille en plastique (50) peut être glissée sur la pièce en tôle (30) et verrouillée sur celle-ci dans le sens du serrage (perpendiculairement à la flèche A) ou le long de la pièce en tôle en direction de la glissière (10).

11. Serre-joint selon les revendications 2 et 5, caractérisé en ce que la coquille en plastique (50) présente des nervures d'espacement (66) formées sur le côté intérieur de ses parois latérales (54, 56) pour la création d'intervalles latéraux entre la pièce en tôle (30) et la coquille en plastique, dans lesquels peuvent faire saillie les extrémités de l'axe d'attache et d'articulation (26).

12. Serre-joint selon une ou plusieurs des revendications précédentes, caractérisé en ce que des nervures (64) pour le centrage du patin (22 ou 24) sur le second bras (12) ou sur le chapeau (20) sont formées sur la coquille en plastique (50), du côté éloigné de la glissière (10).

## Claims

1. A clamp having flat clamping faces and comprising a guide bar (10), a stationary arm (12) arranged on said bar and extending transversely thereto and a sliding arm (14) guided for displacement on the bar and extending approximately parallel to the stationary arm, also comprising a female screw thread for a screw spindle (16) extending approximately parallel to the guide bar (10) in a first of the two arms (12,14), in particular the sliding arm (14), as well as two shoes (22, 24) having clamping faces, a first one (22) of the shoes being arranged on the second (12) of the two arms (12, 14) and a second one (24) of the shoes being arranged on a plate-like cap (20) mounted, in particular rotatably, on the screw spindle (16), the two shoes having facing clamping surfaces (70) and being tiltable about axes perpendicular to the plane of the two arms (12, 14), characterized in that the two shoes (22, 24) have a sheet metal member (30) as well as a plastic shell (50) accommodating the sheet metal member and forming the respective clamping surface (70), and that the sheet metal member (30) of the first shoe (22) has an opening (74) for pivoting on the second arm (12) and the sheet metal member (30) of the second shoe (24) has at least one slot (40, 42) for insertion of an edge region of the cap (20).

2. Clamp as defined in claim 1, characterized in that the sheet metal member (30) pivoted on the second arm (12) has a U-shaped cross section at least along a portion of its length for embracing the second arm (12) and its two side walls (34, 36) are provided with openings (74) for a pivot pin (26).

3. Clamp as defined in claim 1, characterized in that the sheet metal member (30) arranged on the cap (20) has a U-shaped cross section at least along a portion of its length and has slots (40, 42) in its side walls (34, 36) at the point where the side walls meet the bottom (32) of the sheet metal member, the slots being of unequal length and extending parallel to the bottom of the sheet metal member for insertion of opposite edge regions of the cap (20), the latter being secured in the slots (40, 42) by the plastic shell (50).

4. Clamp as defined in claim 3, characterized in that the width of the sheet metal member (30) is at the most approximately equal to the diameter of the cap (20).

5. Clamp as defined in any or several of the preceding claims, characterized in that the plastic shell (50) laterally overlaps the sheet metal member (30).

6. Clamp as defined in any or several of the preceding claims, characterized in that the two shoes (22, 24) are of identical design.

7. Clamp as defined in claim 6, characterized in that the shoes (22, 24) have at one end a recess (44, 62) open at the edge for forming a jaw embracing the guide bar (10).

8. Clamp as defined in claim 7, characterized in that the shoes (22, 24) have ribs (46) on both sides of the recess (44, 62), these ribs extending parallel to the sides of the guide bar (10) and the transverse space between them being only slightly greater than the thickness of the guide bar.

9. Clamp as defined in any or several of the preceding claims, characterized in that the plastic shell (50) partially encloses and is adapted to be slipped onto the sheet metal member (30).

10. Clamp as defined in claim 9, characterized in that the plastic shell (50) is adapted to be slipped onto the sheet metal member (30) in the clamping direction (vertically to arrow A) or along the sheet metal member (30) towards the guide bar (10) and to be interlocked with said member.

11. Clamp as defined in claims 2 and 5, characterized in that the plastic shell (50) has spacer ribs (66) formed on the inner sides of its side walls (54, 56) to create lateral spaces between the sheet metal member (30) and the plastic shell, into which the ends of the pivot pin (26) may project.

12. Clamp as defined in any or several of the preceding claims, characterized in that ribs (64) are formed on the side of the plastic shell (50) remote from the guide bar (10) for centering the shoes (22 and 24) on the second arm (12) or the cap (20), respectively.
